# EUROPÄISCHE PATENTSCHRIFT

(11) **EP 2 946 893 B1**
(45) Veröffentlichungstag und Bekanntmachung des Hinweises auf die Patenterteilung: **25.09.2019**
(21) Anmeldenummer: 15001309.2
(22) Anmeldetag: 02.05.2015
(51) Int. Cl.: B27M 1/08

(54) **BEARBEITUNGSMASCHINE MIT MANIPULATIONSVORRICHTUNG ZUR BEARBEITUNG PLATTENFÖRMIGER WERKSTÜCKE**
PROCESSING MACHINE WITH MANIPULATION DEVICE FOR PROCESSING PLATE-LIKE WORKPIECES
MACHINE D'USINAGE DOTÉE D'UN DISPOSITIF DE MANIPULATION DESTINÉ À USINER DES PLAQUES

(30) Priorität: 12.05.2014 DE 102014006740
(43) Veröffentlichungstag der Anmeldung: 25.11.2015
(73) Patentinhaber: IMA Klessmann GmbH Holzbearbeitungssysteme, 32312 Lübbecke (DE)
(72) Erfinder: Schürmann, Ralf, 32351 Stemwede (DE)
(74) Vertreter: Schober, Mirko

(56) Entgegenhaltungen:
- EP-A1- 0 455 095
- EP-A1- 1 810 803
- EP-A2- 0 922 547
- EP-A2- 1 925 410
- DE-A1- 10 305 570
- DE-A1- 19 826 342
- DE-A1-102013 221 725

## Beschreibung

Die Erfindung betrifft eine Bearbeitungsmaschine zur Bearbeitung plattenförmiger Werkstücke aus Holz oder Holzersatzwerkstoffen mit einer Manipulationsvorrichtung, gemäß dem Oberbegriff des Anspruchs 1. Eine solche Bearbeitungsmaschine ist aus dem Dokument DE102013221725A1 bekannt.

Bei Bearbeitungsmaschinen der in Rede stehenden Art werden die Werkstücke bearbeitet während sie durch eine Fixiereinrichtung in ihrer Bearbeitungsposition fixiert werden. Das Bearbeitungsaggregat wird bei den Maschinen der in Rede stehenden Art häufig an einer Traverse aufgenommen. Diese erstreckt sich in der Regel quer zur Durchlaufrichtung der Werkstücke über die Bearbeitungsmaschine. Im Hinblick auf einen reibungslosen Durchlauf der Werkstücke durch die Maschine in einer einheitlichen Durchlaufrichtung sind die Maschinen daher so gestaltet, dass durch eine geeignete. Fördervorrichtung die Werkstücke nach der Bearbeitung, insbesondere unter der Traverse hindurch, gefördert werden können. Auf diese Weise ist es auch möglich, die Traverse quer zur Durchlaufrichtung der Werkstücke anzuordnen. Diese Anordnung der Traverse ist vorteilhaft, da so ein an der Traverse aufgenommenes und entlang der Traverse verfahrbares Bearbeitungsaggregat theoretisch jede Stelle eines unter der Traverse hindurch geförderten Werkstücks erreichen kann.

Dabei besteht bei konventionellen Bearbeitungsmaschinen häufig das Problem, dass kleine Werkstücke nicht von der Fördervorrichtung erfasst werden können, wenn sie sich noch in ihrer Bearbeitungsposition befinden. Dies bedeutet, dass die Werkstückgröße eine untere Grenze nicht unterschreiten darf, wenn ein reibungsloser Betrieb der Bearbeitungsmaschine gewährleistet sein soll.

Aufgabe der vorliegenden Erfindung ist es, eine Bearbeitungsmaschine zur Verfügung zu stellen, welche die Bearbeitung von Werkstücken mit geringeren Abmessungen erlaubt als es bei konventionellen Bearbeitungsmaschinen der Fall ist.

Die Aufgabe wird gelöst durch eine Bearbeitungsmaschine mit einer Manipulationsvorrichtung mit den Merkmalen vom Anspruch 1. Die Merkmale der abhängigen Ansprüche betreffen vorteilhafte Ausführungsformen.

Die erfindungsgemäße Manipulationsvorrichtung ist dazu ausgebildet, die Werkstücke aus deren Bearbeitungsposition der Fördervorrichtung zuzuführen. Dies bedeutet insbesondere, dass die Manipulationsvorrichtung geeignet ist, ein Werkstück in die Förderrichtung der Fördervorrichtung zu bewegen.

Um die Werkstücke in deren Bearbeitungsposition erreichen zu können, weist die Manipulationsvorrichtung vorzugsweise einen zum Untergreifen einer Traverse ausgebildeten Bereich auf. Dieser Bereich ist bevorzugt flächig ausgebildet, so dass ein verhältnismäßig schmaler Spalt zwischen der Traverse und der Fördervorrichtung ausreicht, damit die Manipulationsvorrichtung das Werkstück in seiner Bearbeitungsposition die Traverse untergreifend erreichen kann.

Erfindungsgemäß weist die Manipulationsvorrichtung einen Bereich auf, der mit der von dem Bearbeitungsaggregat abgewandten Seite der Traverse verbunden ist.

Die bevorzugte Aufnahme der Manipulationsvorrichtung an dieser Seite der Traverse hat den Vorteil, dass die Manipulationsvorrichtung nicht an der gleichen Seite der Traverse aufgenommen ist wie das Bearbeitungsaggregat. Dadurch können sowohl das Bearbeitungsaggregat als auch die Manipulationsvorrichtung entlang der Traverse und/oder in Höhenrichtung der Traverse verfahrbar an derselben Traverse aufgenommen werden, ohne dass sie sich gegenseitig beeinträchtigen. Es ist auch möglich, das Bearbeitungsaggregat und die Manipulationsvorrichtung an separaten Traversen vorzusehen.

Um die Werkstücke zu bewegen, weist die Manipulationsvorrichtung vorzugsweise ein Werkstückmanipulationselement auf. Bei diesem handelt es sich vorzugsweise um eine Saugglocke. Das Werkstückmanipulationselement ist dazu ausgebildet, eine temporäre mechanische Verbindung zwischen der Manipulationsvorrichtung und dem Werkstück aufzubauen. Dabei kann die temporäre mechanische Verbindung auf verschiedene Weise aufgebaut werden, möglich sind sowohl auf Unterdruck basierende Systeme als auch andere mechanische Lösungen, wie beispielsweise Greifer oder am Werkstück angreifende Reibelemente.

Das Werkstückmanipulationselement ist vorzugsweise verschieblich an der Manipulationsvorrichtung angeordnet. Dies kann beispielsweise dadurch realisiert sein, dass der zum Untergreifen der Traverse ausgebildete Bereich der Manipulationsvorrichtung verschieblich an dem zur Verbindung mit der Traverse ausgebildeten Bereich der Manipulationsvorrichtung aufgenommen ist. Dieser die Traverse untergreifende Bereich mit dem Werkstückmanipulationselement kann dann unter der Traverse in Richtung des Bearbeitungsaggregats bewegt werden, wo er mit dem Werkstück temporär verbunden wird, beispielsweise indem das als Saugglocke ausgebildete Werkstückmanipulationselement sich durch einen Unterdruck mechanisch mit dem Werkstück verbindet. Das Werkstück kann dann - sobald es von der Fixiervorrichtung freigegeben worden ist - durch die Manipulationsvorrichtung der Fördervorrichtung zugeführt werden.

Dabei ist die Fixiervorrichtung, die beispielsweise als Spannlineal ausgebildet sein kann, vorzugsweise zwischen der Fördervorrichtung und dem Bearbeitungsaggregat angeordnet. Dies macht eine Fixierung des Werkstücks möglich, bei der das Bearbeitungsaggregat, bei dem es sich vorzugsweise um eine Fräse handelt, die entgegen der Förderrichtung orientierte Kontur des Werkstücks bearbeiten kann.

Weiter vorzugsweise ist die Fixiervorrichtung zwischen dem Arbeitsbereich des Bearbeitungsaggregats und der Traverse angeordnet. Hierdurch kann die Fixiervorrichtung eng an den Arbeitsbereich des Bearbeitungsaggregats positioniert werden, was die Bearbeitung auch kleiner Werkstücke möglich macht.

Die Erfindung wird im Folgenden anhand der Figuren 1 bis 7 schematisch näher erläutert.
Fig. 1 bis Fig. 5 zeigen eine schematische Schnittdarstellung eines Teils einer erfindungsgemäßen Bearbeitungsmaschine während verschiedener Phasen des Werkstücktransports.
Fig. 6 zeigt eine perspektivische Ansicht einer beispielhaften Manipulationsvorrichtung.
Fig. 7 zeigt eine Ansicht der Unterseite der in Fig. 6 dargestellten Manipulationsvorrichtung.

Die beispielhafte Manipulationsvorrichtung 1 untergreift vorzugsweise die Traverse 2, an der im gezeigten Beispiel das Bearbeitungsaggregat 3 aufgenommen ist. Zum Untergreifen der Traverse 2, insbesondere bei einem engen Spalt zwischen Traverse 2 und Fördervorrichtung 5, ist der Bereich 4 der Manipulationsvorrichtung 1 vorzugsweise flächig ausgebildet. Der Bereich 4 ist vorzugsweise gegenüber dem Verbindungsbereich 6 der Manipulationsvorrichtung 1, der vorzugsweise zur Verbindung der Manipulationsvorrichtung 1 mit der Traverse 2 ausgebildet ist, beweglich und/oder ausziehbar ausgebildet. Dadurch wird es ermöglicht, ein am beweglichen Bereich 4 aufgenommenes Werkstückmanipulationselement 7 vorzugsweise derart an der Manipulationsvorrichtung 1, insbesondere am Bereich 4, anzuordnen, dass das Werkstückmanipulationselement 7 relativ zur Traverse 2, insbesondere in Richtung quer zur Traverse 2 und/oder in Förderrichtung X der Fördervorrichtung 5, bewegbar ist.

Das Werkstückmanipulationselement 7, bei dem es sich vorteilhafterweise um eine Saugglocke oder ein anderes, in seiner Wirkungsweise auf einem Unterdruck basierendes Verbindungselement zur Verbindung der Werkstückmanipulationsvorrichtung mit einem Werkstück 8 handelt, ist vorzugsweise derart ausgebildet und/oder an der Bearbeitungsvorrichtung angeordnet, dass es eine mechanische Verbindung zu einem Werkstück 8 in unmittelbarer Nähe einer Fixiervorrichtung 9 aufbauen kann. Alternativ kann das Werkstückmanipulationselement 7 auch als Greifer ausgebildet sein.

In diesem Zusammenhang ist wichtig, dass das Werkstückmanipulationselement 7 das Werkstück 8 normalerweise lediglich über eine geringe Strecke bis zur Fördervorrichtung 5 bewegen muss. Häufig ist es hierfür nicht notwendig, das Werkstück 8 anzuheben. Daher ist das Werkstückmanipulationselement 7 vorzugsweise dazu ausgebildet, ein Werkstück 8 über eine Auflagefläche auf die Fördervorrichtung 5 zuzuschleppen. Hierfür weist die erfindungsgemäße Bearbeitungsmaschine vorzugsweise einen entsprechend ausgebildeten Unterstützungsbereich 10 auf, der so gestaltet ist, dass das Werkstück 8 über den Unterstützungsbereich 10 gleitend zur Fördervorrichtung 5 geschleppt bzw. gezogen werden kann.

Dadurch wird es ermöglicht, Werkstücke zu manipulieren, die, wenn sie in der Fixiervorrichtung fixiert sind, lediglich eine geringe Angriffsfläche für das Werkstückmanipulationselement 7 bieten, also insbesondere auch kleine Werkstücke. Ist, wie im gezeigten Beispiel, die Fixiervorrichtung 9 als Spannlineal ausgebildet, bedeutet dies, dass das Werkstückmanipulationselement 7 derart ausgebildet und/oder an der Bearbeitungsvorrichtung angeordnet ist, dass die Manipulationsvorrichtung unmittelbar an einer in Förderrichtung X an die Fixiervorrichtung 9 angrenzenden Position an einem in der Fixiervorrichtung 9 fixierten Werkstück 8 angreifen kann.

Es ist daher vorteilhaft, wenn das Werkstückmanipulationselement 7 im Bereich der entgegen die Förderrichtung X und/oder zur Fixiervorrichtung 9 hin weisenden Randkontur der Manipulationseinrichtung 1, insbesondere des Bereichs 4, angeordnet ist oder sich von dieser Randkontur weg, insbesondere zumindest im Wesentlichen gegen die Förderrichtung X und/oder auf die Fixiervorrichtung 9 zu, erstreckt. Da die Manipulationsvorrichtung hauptsächlich dazu dient, die Werkstücke lediglich soweit von der Fixiervorrichtung bzw. deren Bearbeitungsposition weg zu bewegen, bis sie von der Fördervorrichtung 5 erfasst und gefördert werden können, reicht es aus, dass Werkstückmanipulationselement so auszubilden, dass es eine zumindest im Wesentlichen in die Förderrichtung X und/oder auf die Fördervorrichtung 5 zu gerichtete Zugkraft auf das Werkstück 8 ausüben kann.

## Patentansprüche

1. Bearbeitungsmaschine zur Bearbeitung plattenförmiger Werkstücke (8) aus Holz oder Holzersatzwerkstoffen, mit einer Fixiervorrichtung (9), einer Traverse (2), einem, insbesondere an einer Traverse (2) aufgenommenen, Bearbeitungsaggregat und mit einer Fördervorrichtung (5), wobei, die Bearbeitungsmaschine eine Manipulationsvorrichtung (1) aufweist und dazu ausgebildet ist, die Werkstücke (8) mittels der Fixiereinrichtung (9) in einer Bearbeitungsposition zu fixieren und mit dem Bearbeitungsaggregat zu bearbeiten und anschließend mittels der Fördervorrichtung (5) zu fördern, wobei die Manipulationsvorrichtung (1) dazu ausgebildet ist, die Werkstücke (8) aus deren Bearbeitungsposition unter der Traverse hindurch der Fördervorrichtung (5) zuzuführen, **dadurch gekennzeichnet, dass** die Manipulationsvorrichtung (1) an der von dem Bearbeitungsaggregat (3) abgewandten Seite der Traverse (2) aufgenommen ist

2. Bearbeitungsmaschine nach Anspruch 1,
**dadurch gekennzeichnet,**
**dass** die Fixiervorrichtung (9) zwischen dem Arbeitsbereich des Bearbeitungsaggregats (3) und der Traverse (2) und/oder zwischen dem Arbeitsbereich des Bearbeitungsaggregats (3) und der Fördervorrichtung (5) angeordnet ist.

3. Bearbeitungsmaschine nach einem der vorigen Ansprüche, **dadurch gekennzeichnet,**
**dass** das Bearbeitungsaggregat (3) eine Fräse ist.

4. Bearbeitungsmaschine nach einem der vorigen Ansprüche, **dadurch gekennzeichnet,**
**dass** die Manipulationsvorrichtung (1) einen zum Untergreifen einer Traverse (2) ausgebildeten Bereich (4) aufweist.

5. Bearbeitungsmaschine nach einem der vorigen Ansprüche, **dadurch gekennzeichnet,**
**dass** die Manipulationsvorrichtung (1) einen zur Verbindung mit der von dem Bearbeitungsaggregat (3) abgewandten Seite der Traverse (2) ausgebildeten Verbindungsbereich (6) aufweist.

6. Bearbeitungsmaschine nach einem der vorigen Ansprüche, **dadurch gekennzeichnet,**
**dass** die Manipulationsvorrichtung ein Werkstückmanipulationselement (7), insbesondere eine Saugglocke oder ein anderes in seiner Wirkungsweise auf einem Unterdruck basierendes Verbindungselement zur Verbindung der Werkstückmanipulationsvorrichtung (1) mit einem Werkstück (8), zur Manipulation des Werkstücks (8) aufweist.

7. Bearbeitungsmaschine nach Anspruch 6,
**dadurch gekennzeichnet,**
**dass** das Werkstückmanipulationselement (7) verschieblich an der Manipulationsvorrichtung angeordnet ist.

8. Bearbeitungsmaschine nach Anspruch 6 oder 7,
**dadurch gekennzeichnet,**
**dass** das Werkstückmanipulationselement (7) derart ausgebildet und/oder an der Bearbeitungsvorrichtung angeordnet ist, dass die Manipulationsvorrichtung (1) unmittelbar an einer in Förderrichtung (X) an die Fixiervorrichtung (9) angrenzenden Position an einem in der Fixiervorrichtung (9) fixierten Werkstück (8) angreifen kann.

## Claims

1. Processing machine for processing plate-like workpieces (8) made of wood or wood substitutes, with a fixing device (9), a crossbeam (2), a processing assembly, more particularly housed on a crossbeam (2), and with a conveying device (5), wherein the processing machine has a manipulation device (1) and is designed to fix the workpieces (8) in a processing position by means of the fixing device (9) and then to process them with the processing assembly and subsequently convey them by means of the conveying device (5), wherein the manipulation device (10 is designed to supply the workpieces (8) from their processing position beneath the crossbeam through the conveying device (5), **characterised in that** the manipulating device (1) is housed on the side of the crossbeam (2) facing away from the processing assembly (3).

2. Processing machine according to claim 1, **characterised in that** the fixing device (9) is arranged between the working region of the processing assembly (3) and the crossbeam (2) and/or between the working region of the processing assembly (3) and the conveying device (5).

3. Processing machine according to one of the preceding claims, **characterised in that** the processing assembly (3) is a cutter.

4. Processing machine according to one of the preceding claims **characterised in that** the manipulation device (1) has a region designed for engaging underneath a crossbeam (2).

5. Processing machine according to one of the preceding claims **characterised in that** the manipulation device (1) has a connecting region designed for connecting with the side of the crossbeam (2) facing away from the processing assembly (3).

6. Processing machine according to one of the preceding claims **characterised in that** the manipulation device has a workpiece manipulation element (7), in particular a suction bell or another connecting element based in its method of operation on a vacuum for connecting the workpiece manipulation device (1) to a workpiece (8), for manipulating the workpiece (8).

7. Processing machine according to claim 6 **characterised in that** the workpiece manipulation element (7) is arranged in a displaceable manner on the manipulation device.

8. Processing machine according to claim 6 or 7 **characterised in that** the workpiece manipulation element (7) is designed and/or arranged on the processing device in such a way that the manipulation device (1) can engage on a workpiece (8) which is fixed in the fixing device (9), directly at a position adjoining the fixing device (9) in the conveying direction (X).

## Revendications

1. Machine de traitement, destinée au traitement de pièces à usiner (8) en forme de plaques, en bois ou en matériaux de remplacement du bois, avec un dispositif de fixation (9), une traverse (2), un ensemble de traitement, en particulier reçu par une traverse (2), et avec un dispositif de transport (5),
sachant que la machine de traitement présente un dispositif de manipulation (1) et est conçue pour fixer les pièces à usiner (8) dans une position de traitement au moyen du dispositif de fixation (9) et pour les transporter ensuite au moyen du dispositif de transport (5), sachant que le dispositif de manipulation (1) est conçu pour conduire les pièces à usiner (8) de leur position de traitement jusqu'au dispositif de transport (5), en passant sous la traverse,
**caractérisée en ce que**
le dispositif de manipulation (1) est reçu sur la face de la traverse (2) orientée à l'opposé de l'ensemble de traitement (3).

2. Machine de traitement selon la revendication 1, **caractérisée en ce que**
le dispositif de fixation (9) est disposé entre le domaine de travail de l'ensemble de traitement (3) et la traverse (2) et / ou entre le domaine de travail de l'ensemble de traitement (3) et le dispositif de transport (5).

3. Machine de traitement selon l'une des revendications précédentes
**caractérisée en ce que**
l'ensemble de traitement (3) est un fraiseuse.

4. Machine de traitement selon l'une des revendications précédentes,
**caractérisée en ce que**
le dispositif de manipulation (1) présente une section (4), qui est formée pour s'engager sous une traverse (2) .

5. Machine de traitement selon l'une des revendications précédentes,
**caractérisée en ce que**
le dispositif de manipulation (1) présente une section de liaison (6), qui est conçue pour être reliée à la face de la traverse (2) opposée à l'ensemble de traitement (3).

6. Machine de traitement selon l'une des revendications précédentes,
**caractérisée en ce que**
le dispositif de manipulation présente un élément de manipulation de pièce à usiner (7), en particulièrement une cloche de succion ou un autre élément de liaison, dont le mode de fonctionnement est basé sur l'application d'un vide, afin de relier le dispositif de manipulation (1) avec une pièce à usiner (8) pour la manipulation de la pièce à usiner (8).

7. Machine de traitement selon la revendication 6,
**caractérisée en ce que**
l'élément de manipulation de pièce à usiner (7) est disposé sur le dispositif de manipulation de manière déplaçable.

8. Machine de traitement selon revendication 6 ou 7,
**caractérisée en ce que**
l'élément de manipulation de pièce à usiner (7) est réalisé et / ou disposé sur le dispositif de traitement de manière à ce que le dispositif de manipulation (1) puisse attaquer directement une pièce à usiner (8) qui est fixée au dispositif de fixation (9) dans une position adjacente au dispositif de fixation (9) dans la direction de transport (X).
